# EUROPÄISCHE PATENTSCHRIFT

(11) **EP 1 352 146 B1**
(45) Veröffentlichungstag und Bekanntmachung des Hinweises auf die Patenterteilung: **17.09.2008**
(21) Anmeldenummer: 02729425.5
(22) Anmeldetag: 09.01.2002
(51) Int. Cl.: E06B 7/084

(54) **LAMELLE FÜR BESCHATTUNGS- UND/ODER LICHTLEITEINRICHTUNGEN FÜR GEBÄUDE**
BLADE ELEMENT FOR SHADING AND/OR LIGHT GUIDING DEVICES FOR BUILDINGS
LAMELLE POUR DISPOSITIFS DE TAMISAGE ET/OU DE GUIDAGE DE LUMIERE DESTINES A DES BATIMENTS

(30) Priorität: 15.01.2001 DE 10101722
(43) Veröffentlichungstag der Anmeldung: 15.10.2003
(73) Patentinhaber: SCHÜCO International KG, 33609 Bielefeld (DE)
(72) Erfinder: BIELEFELD, Hans-Walter, 33719 Bielefeld (DE); MÜNTER, Christoph, 32602 Vlotho (DE); STIER, Helge, 33617 Bielefeld (DE)
(74) Vertreter: Dantz, Jan Henning
(86) Internationale Anmeldenummer: PCT/EP2002/000137
(87) Internationale Veröffentlichungsnummer: WO 2002/055827

(56) Entgegenhaltungen:
- US-A- 1 403 054

## Beschreibung

Die vorliegende Erfindung betrifft eine aus einem Tragprofil, mindestens zwei das Tragprofil zumindest teilweise umgreifenden und am Tragprofil befestigten Plattenträgern und mindestens einer von den Plattenträgern gehaltenen Platte aus Glas, Kunststoff, Natur- oder Kunststein oder dergleichen bestehende Lamelle für Beschattungs- und/oder Lichtleiteinrichtungen für Gebäude.

Aus der US-A-1 403 054 geht ein Lüftungselement mit mehreren Lamellen hervor, wobei die Lamellen an ihren einander gegenüberliegenden Stirnseiten mit aufgesetzten Endkappen, die über die Rückseite der jeweiligen Lamelle hinaus vorstehende Ausleger aufweisen, ausgestattet sind. Die Verwendung derartiger Lamellen für Beschattungs- und/oder Lichtleiteinrichtungen für Gebäude ist in der genannten Literaturstelle nicht erwähnt.

Für Beschattungs- und/oder Lichtleiteinrichtungen für Gebäude werden neben Metallprofilen aus den verschiedensten Gründen heraus auch häufig Glasplatten, Kunststoffplatten, Natur- oder Kunststeinplatten oder dergleichen verwendet.

In diesen Fällen wird dann eine mehrteilige Konstruktion erforderlich, die im wesentlichen ein Tragprofil, Plattenträger und die eigentliche Platte beinhalten.

Bei entsprechend langen Lamellen dieser Art kann es erforderlich werden, die Platten in Achsrichtung zu unterteilen, wodurch dann entsprechend viele Plattenträger erforderlich werden, um die einzelnen Platten-Abschnitte zu halten.

Bei den bislang bekannten Konstruktionen sind die Tragprofile kreisrund ausgeführt, entsprechend sind die Plattenträger mit kreisrunden Aufnahmen versehen, welche das runde Tragprofil umgreifen.

Nachteilig hieran ist in erster Linie, daß die auf dem kreisrunden Tragprofil befestigten Plattenträger gegeneinander ausgerichtet werden müssen, um sicherzustellen, daß die an den Plattenträger festzulegenden Platten nicht in einer verspannten Einbausituation montiert werden.

Darüber hinaus sind besondere Maßnahmen zu ergreifen, um eine Verdrehsicherung für die Plattenträger zu gewährleisten.

Ein weiterer Nachteil dieser Konstruktionen besteht darin, daß das Tragprofil entsprechend der größten zu erwartenden Belastungen dimensioniert werden muß.

Die Hauptbelastungskräfte werden im wesentlichen bestimmt durch Windkräfte, die bei einer in Öffnungsposition befindlichen Beschattungs- und/oder Lichtlenkeinrichtung auf die Lamellen einwirken können. Befindet sich die Beschattungs-und /oder Lichtlenkeinrichtung in Schließstellung, ist in statischer Hinsicht im wesentlichen nur noch das Eigengewicht der Lamellen von Bedeutung. In dieser Position ist dann ein Tragprofil mit kreisrundem Querschnitt erheblich überdimensioniert.

Der vorliegenden Erfindung liegt die Aufgabe zugrunde, eine Lamelle der gattungsgemäßen Art zu schaffen, bei der aufwendige Ausrichtarbeiten für die Plattenträger vermieden sind und bei der eine Anpassung der Dimensionierung des Tragprofiles an die unterschiedlichen Achsbelastungen möglich ist.

Diese Aufgabe wird erfindungsgemäß dadurch gelöst, daß das Tragprofil eine unrunde Querschnittsform aufweist und daß die Plattenträger in ihrem das Tragprofil umgreifenden Bereich eine dem Querschnitt des Tragprofiles vollständig oder zumindest partiell angepaßte Kontur aufweisen.

Durch diese konstruktiv vergleichsweise einfachen Maßnahmen wird eine Reihe von Vorteilen erzielt.

Zunächst einmal ist festzustellen, daß aufgrund der unrunden Querschnittsform des Tragprofiles und der entsprechend angepaßten Kontur der Plattenträger in dem Bereich, in dem das Tragprofil umgriffen wird, eine mühselige Ausrichtung der Plattenträger während der Montage erübrigt wird, da sich aufgrund der unrunden Querschnittsform des Tragprofiles nur eine bestimmte Montageposition für die Plattenträger ergibt. Außerdem ist eine aufwendige Verdrehsicherung der Plattenträger relativ zur Achse des Tragprofiles nicht erforderlich, da diese wiederum durch die unrunde Querschnittsform ohnehin gewährleistet ist.

Außerdem kann die unrunde Querschnittsform des Tragprofiles so gewählt werden, daß diese optimal an die unterschiedlichsten Achsbelastungen, die auf das Tragprofil einwirken, angepaßt ist. Hieraus ergeben sich außerdem auch beträchtliche gestalterische Möglichkeiten hinsichtlich der möglichen Tragprofile. Der Querschnitt der Tragprofile kann insgesamt zierlicher ausgelegt werden, so daß die Gesamtkonstruktion elegant und leicht wirken kann, ohne daß hiermit funktionale Nachteile einhergehen.

Weitere Merkmale der Erfindung sind Gegenstand von Unteransprüchen.

In den beigefügten Zeichnungen sind Ausführungsbeispiele der Erfindung dargestellt, die im folgenden näher beschrieben werden.

Es zeigen:
- Figur 1: eine perspektivische Sprengbild-Darstellung einer erfindungsgemäßen Lamelle,
- Figur 2: eine perspektivische Sprengbild-Darstellung eines Tragprofiles mit daran festzulegenden Plattenträgern für eine erfindungsgemäße Lamelle,
- Figur 3: einen Querschnitt durch die Lamelle gemäß Figur 1 im montierten Zustand,
- Figur 4: einen der Figur 3 entsprechenden Querschnitt durch eine Lamelle in einem weiteren Ausführungsbeispiel der Erfindung,
- Figur 5: eine Schnittdarstellung durch ein Tragprofil einer erfindungsgemäßen Lamelle nach einem weiteren Ausführungsbeispiel der Erfindung,
- Figur 6: eine Schnittdarstellung durch eine Lamelle mit aufgeschobenem Plattenträger nach einem weiteren Ausführungsbeispiel der Erfindung,
- Figur 7: einen Teilschnitt nach der Linie VII-VII in Figur 6,
- Figur 8: eine Schnittdarstellung durch ein Tragprofil mit aufgeschobenem Platten-träger nach einem weiteren Ausführungsbeispiel der Erfindung,
- Figur 9: einen Querschnitt durch ein Tragprofil nebst Plattenträger nach einem weiteren Ausführungsbeispiel der Erfindung,
- Figur 10: einen Schnitt durch ein Tragprofil mit Plattenträger nach einem weiteren Ausführungsbeispiel der Erfindung,
- Figur 11: einen Schnitt durch ein Tragprofil mit einem Plattenträger nach einem weiteren Ausführungsbeispiel der Erfindung.

In Figur 1 ist mit dem Bezugszeichen 1 insgesamt eine Lamelle für Beschattungs-und/oder Lichtleiteinrichtungen für Gebäude bezeichnet, die im wesentlichen aus einem Tragprofil 2, aus zwei Plattenträgern 3 und einer Platte 4 besteht, die an den Plattenträgern 3 festlegbar ist.

Die Plattenträger 3 ihrerseits sind am Tragprofil 2 befestigt.

Das Tragprofil 2 ist stirnseitig mit Lagerzapfen 5 ausgestattet und darüber hinaus sind die Stirnseiten des Tragprofiles 2 über einen Schwenkarmdeckel 6 bzw. einen Enddeckel 7 verschlossen.

Die Platte 4, die aus Glas, Kunststoff, Natur- oder Kunststein oder aus ähnlichen Materialien bestehen kann, wird mittels mehrerer Klemmhalter 8 an Tragarmen 9 der Plattenhalter 3 befestigt.

Im dargestellten Ausführungsbeispiel weist die gesamte Lamelle 1 lediglich eine Platte 4 auf. Entsprechend sind hier auch lediglich zwei Plattenhalter 3 vorgesehen, um diese Platte 4 mit dem Tragprofil 2 zu verbinden. Bei längeren Konstruktionen kann es möglich sein, mehrere Platten 4 in Achsrichtung hintereinander anzuordnen, wobei dann entsprechend mehrere Plattenhalter 3 auf dem Tragprofil 2 anzuordnen sind.

In Figur 2 ist in perspektivischer Sprengbild-Darstellung der Aufbau des Tragprofiles 2 ebensogut erkennbar wie der Aufbau der Plattenträger 3 mit den Auslegern 9.

Die Plattenträger 3 sind gemäß Figur 2 mit einem Aufnahmebereich 10 versehen, der das Aufschieben der Plattenträger 3 auf das Tragprofil 2 ermöglicht.

Das Tragprofil 2 ist mit einem unrunden Querschnitt ausgestattet, entsprechend ist die Kontur des Aufnahmebereiches 10 der Plattenträger 3 gestaltet.

Beim Ausführungsbeispiel nach den Figuren 1-3 ist die Querschnittsform des Tragprofiles 2 und somit auch die Kontur des Aufnahmebereiches 10 der Plattenträger 3 etwa als dreieckförmig zu bezeichnen, mit der Besonderheit, daß die Seitenflanken gewölbt sind.

Durch diese Form ergibt sich nur eine Möglichkeit bzw. Montageposition, in der die Plattenträger 3 auf das Tragprofil 2 aufgeschoben werden können. Damit erübrigt sich eine Ausrichtung der Plattenträger 3 relativ zueinander, um eine Platte 4 weitestgehend spannungsfrei in den Klemmhaltern 8 an den Auslegern 9 der Plattenhalter 3 zu befestigen. Außerdem ist eine Verdrehsicherung für die Plattenträger 3 relativ zum Tragprofil 2 nicht erforderlich, da diese Verdrehsicherung durch die unrunde, hier weitestgehend dreieckige Querschnittsform ohnehin gewährleistet ist.

Wie Figur 3 deutlich macht, wird jeder Plattenträger 3 am Tragprofil 2 befestigt durch Stell- und Befestigungsschrauben 20, welche die Plattenträger 3 im Bereich von Durchgangsbohrungen durchtreten und die in Gewindebohrungen des Tragprofiles 2 eingeschraubt sind. Durch diese Stell- und Verbindungsschrauben 20 kann nicht nur die Verbindung zwischen den Plattenträgern 3 und dem Tragprofil 2 hergestellt werden, sondern auch eine Justierung des Spaltes zwischen den genannten Bauteilen, der sich dann ergibt, wenn der lichte Querschnitt der Aufnahmebereiche 10 der Plattenträger etwas größer gewählt ist als die äußeren Abmessungen des Tragprofiles 2. Letzteres ist unter Umständen dann vorteilhaft, wenn das Tragprofil 2 empfindliche Außenflächen aufweist, die bei einem Aufschieben von relativ paßgenau gestalteten Plattenträgern 3 beschädigt werden könnten. Ist die Aufnahme 10 hingegen etwas größer dimensioniert, kann ein derartiger Plattenträger beschädigungsfrei auf ein Tragprofil 2 aufgeschoben werden bzw. ein derartiges beschädigungsfreies Aufschieben wesentlich erleichtern. Dann wäre eine Justierung der Plattenträger 3 gegenüber dem Tragprofil 2 erforderlich oder sinnvoll, was dann durch die besagten Stell- und Befestigungsschrauben 20 möglich ist.

An dieser Stelle sei darauf hingewiesen, daß eine Festlegung der Plattenträger 3 am Tragprofil 2 auch dadurch möglich wäre, daß Stell- und Druckschrauben in Gewindebohrungen der Plattenträger eingeschraubt und auf den Außenflächen des Tragprofiles 2 abgestützt wären.

Es ist schon darauf hingewiesen worden, daß der Querschnitt des Tragprofiles 2 bei den Ausführungsbeispielen nach den Figuren 1-3 etwa dreieckförmig ist. Dabei ist eine Form verwirklicht, bei der das Tragprofil lotrecht zur Grundfläche der Platte 4 eine größere Ausdehnung aufweist als parallel zu der besagten Platte 4, was den Vorteil mit sich bringt, daß das Tragprofil 2 in statischer Hinsicht optimal an die zu erwartenden Belastungen der Lamelle 1 angepaßt ist. Es ist bekannt, daß die größten Belastungen auf das Tragprofil 2 in einer lotrecht zur Platte 4 stehenden Achse entstehen, während die parallel zur Platte 4 entstehenden Belastungen erheblich geringer sind.

Die gesamte Lamelle 1 wird über die schon erwähnten Lagerbolzen 5 in einer hier nicht dargestellten Konstruktion drehbar gelagert und es ist wünschenswert, die Längsachse 11 dieser Lagerung möglichst nahe an die Ebene der Platte 4 heranzubringen. Auch dies ist mit der Konstruktion gemäß vorliegender Erfindung ohne weiteres möglich, was nicht nur Figur 3, sondern auch die Figur 4 zeigt, bei der beispielsweise eine gewölbte Platte 4 verwendet worden ist, so daß in diesem Falle die Lagerachse 11 noch weiter und noch besser in Richtung der Platte 4 verschoben werden kann.

Figur 5 zeigt noch einmal einen Querschnitt durch ein Tragprofil 2, welches wie die Tragprofile nach den Figuren 1-4 bevorzugt als Strangpreßprofile, vorteilhafterweise aus Aluminium, ausgebildet ist und ein sogenanntes Hohlkammerprofil bildet. Auch hier ist der Querschnitt etwa als dreieckig zu bezeichnen, wobei die Seitenflächen wie bei den vorhergehend beschriebenen Ausführungsbeispielen nach außen gewölbt sind. Durch die Achse X ist die Hauptbelastungsrichtung für das Tragprofil 2 bezeichnet, während die Achse Y diejenige Achse darstellt, in der geringere Belastungen auf das Tragprofil 2 einwirken. Die beiden Achsen X und Y schneiden sich in der Lagerachse 11.

In der der Lagerachse 11 zugewandten oberen Hohlkammer 12 des Tragprofiles 2 ist bei diesem Ausführungsbeispiel ein Versteifungsprofil 13 eingesetzt, welches zu einer noch größeren Belastbarkeit des Tragprofiles 2 beiträgt, ohne dessen äußeren Querschnitt zu vergrößern.

In den Figuren 6 und 7 ist ein Ausführungsbeispiel der Erfindung gezeigt, bei dem der lichte Querschnitt der Aufnahme 10 der Plattenträger 3 größer ist als die Außenkontur des Tragprofiles 2. Die Verbindung zwischen den Plattenträgern 3 und dem Tragprofil 2 erfolgt wieder durch (in Figur 6 nicht gezeigte) Stell- und Befestigungsschrauben 20.

Aus Figur 7 geht deutlich hervor, daß zwischen dem Tragprofil 2 einerseits und dem jeweiligen Plattenträger andererseits zumindest im Bereich der Stirnseiten 3a des jeweiligen Plattenträgers 3 aus vorzugsweise elastischem Material hergestellte Dicht- oder Kederleisten 14 angeordnet sind, so daß sich zwischen den Plattenträgern 3 und dem Tragprofil 2 keine Schmutzansammlungen bilden können.

Die Dicht- oder Kederleisten 14 können darüber hinaus den Plattenträger 3 und das Tragprofil 2 miteinander zentrieren.

Figur 8 zeigt ein Ausführungsbeispiel der Erfindung, bei dem der Querschnitt des Tragprofiles 2 ebenso wie der konturidentische Querschnitt des entsprechenden Bereiches der Plattenträger 3 etwa rechteckförmig ausgebildet ist.

Ansonsten sind Aufbau und Verbindungstechnik von Tragprofil 2 und Plattenträgern 3 entsprechend den vorhergehend beschriebenen Ausführungsbeispielen ausgeführt.

Figur 9 offenbart eine Ausführungsform der Erfindung, bei der die Plattenträger 3 im Bereich der Aufnahme 10 für das Tragprofil 2 zweiteilig ausgebildet sind. Die Querschnittsform ist hier wieder annähernd dreieckig und der Bereich der Aufnahme 10 besteht aus einem mit den Auslegern 9 einstückig hergestellten unteren Aufnahmebereich 10a sowie aus einem auf diesem unteren Aufnahmebereich 10a aufgeschobenen Deckel 10b, der über eine mit dem Aufnahmeunterteil 10a korrespondierende Nutverbindung 15, die in Achsrichtung von Tragprofil 2 und Plattenträger 3 verläuft, verbunden ist.

Diese Lösung bietet den Vorteil, daß die Plattenträger 3 nach Entfernen des Dekkels 10b quer zur Längsachse des Tragprofiles 2 auf dieses Tragprofil 2 aufgesetzt werden können, anschließend wird der Deckel 10b in Längsrichtung aufgeschoben und dann die Verbindung zwischen Plattenträgern 3 und Tragprofil 2 durch die schon erwähnten Stell- und Befestigungsschrauben 20 hergestellt.

Das in Figur 10 dargestellte Ausführungsbeispiel entspricht im wesentlichen dem Ausführungsbeispiel gemäß Figur 9, wobei der Unterschied darin zu sehen ist, daß der Deckel 10b etwa kappenartig ausgebildet und mit zwei seitlich vorstehenden Verbindungsflanschen 10c ausgebildet ist, die Durchgangsbohrungen 10d für nicht weiter dargestellte Befestigungsschrauben zur Verbindung des Deckels 10b mit den gegenüber liegenden Wandungen 9a der Ausleger 9 des jeweiligen Plattenträgers 3 versehen ist.

Figur 11 schließlich zeigt eine Ausführungsform der Erfindung, bei der die Aufnahme 10 des jeweiligen Plattenträgers 3 einseitig offen ist, wobei hier wieder eine dreieckige Querschnittsform mit gewölbten Außenflächen verwirklicht ist und die offene Seite der Aufnahme 10 im Bereich der Schmalseite des besagten Dreieckes liegt.

Wie die verschiedenen Ausführungsbeispiele der Erfindung zeigen, bestehen unterschiedliche Möglichkeiten der Querschnittsgestaltung für das Tragprofil 2 und die entsprechende Aufnahme 10 der Plattenträger 3, um den Vorteil einer einfachen und sicheren Montage der Plattenträger 3 auf dem Tragprofil 2 zu verwirklichen.

Durch die unrunde Gestaltung des Querschnitts vom Tragprofil 2 und der Aufnahme 10 der Plattenträger 3 werden darüber hinaus noch weitere Vorteile erreicht, insbesondere auch in gestalterischer Hinsicht.

Funktionale Nachteile sind mit dieser Lösung nicht verbunden.

Die Plattenträger (3) sind vorteilhafterweise aus Abschnitten von Strangpreßprofilen, vorzugsweise aus Aluminium, hergestellt.

## Patentansprüche

1. Aus einem Tragprofil, mindestens zwei das Tragprofil zumindest teilweise umgreifenden und am Tragprofil befestigten Plattenträgern und mindestens einer von den Plattenträgern gehaltenen Platte aus Glas, Kunststoff, Natur- oder Kunststein oder dergleichen bestehende Lamelle für Beschattungs- und/oder Lichtleiteinrichtungen für Gebäude, **dadurch gekennzeichnet, daß** das Tragprofil (2) eine unrunde Querschnittsform aufweist und daß die Plattenträger (3) in ihrem das Tragprofil (2) umgreifenden Bereich (10) eine dem Querschnitt des Tragprofiles (2) vollständig oder zumindest partiell angepaßte Kontur aufweisen.

2. Lamelle nach Anspruch 1, **dadurch gekennzeichnet, daß** der lichte Querschnitt des das Tragprofil (2) umgreifenden Bereiches (10) der Plattenträger (3) größer ist als der Querschnitt des Tragprofiles (2) und daß die Plattenträger (3) durch auf den Außenflächen des Tragprofiles (2) abgestützte Stell- und Druckschrauben, die in Gewindebohrungen der Plattenträger (3) eingeschraubt sind, am Tragprofil (2) befestigt sind.

3. Lamelle nach Anspruch 1, **dadurch gekennzeichnet, daß** der lichte Querschnitt des das Tragprofil (2) umgreifenden Aufnahmebereiches (10) der Plattenträger (3) größer ist als der Querschnitt des Tragprofiles (2) und daß die Plattenträger (3) durch in Gewindebohrungen des Tragprofiles (2) eingeschraubte und die Plattenträger (3) im Bereich von Durchgangsbohrungen durchtretende Stell-und Befestigungsschrauben (20) mit dem Tragprofil (2) verbunden sind.

4. Lamelle nach einem der vorhergehenden Ansprüche, **dadurch gekennzeichnet, daß** wischen dem Tragprofil (2) einerseits und den Plattenträgern (3) andererseits zumindest im Bereich der Stirnseiten (3a) der Plattenträger (3) aus einem vorzugsweise elastischen Material hergestellte Dicht- oder Kederleisten (14) angeordnet sind.

5. Lamelle nach Anspruch 1, **dadurch gekennzeichnet, daß** der lichte Querschnitt des das Tragprofil umgreifenden Aufnahmebereiches (10) der Plattenträger (3) dem Querschnitt des Tragprofiles (2) entspricht und daß die Plattenträger (3) durch die Plattenträger (3) im Bereich von Durchgangsbohrungen durchtretende und in Gewindebohrungen des Tragprofiles (2) eingeschraubte Stell- und Befestigungsschrauben (20) mit dem Tragprofil (2) verbunden sind.

6. Lamelle nach einem oder mehreren der vorhergehenden Ansprüche, **dadurch gekennzeichnet, daß** der Querschnitt des Tragprofiles (2) und der Querschnitt des Aufnahmebereiches (10) der Plattenträger (3) etwa dreieckförmig ist.

7. Lamelle nach Anspruch 6, **dadurch gekennzeichnet, daß** die Außenflächen des im Querschnitt dreieckigen Tragprofiles (2) nach außen gewölbt sind.

8. Lamelle nach einem oder mehreren der Ansprüche 1-5, **dadurch gekennzeichnet, daß** der Querschnitt des Tragprofiles (2) und entsprechend der Querschnitt der Aufnahme (10) der Plattenträger (3) etwa rechteckförmig ausgebildet ist.

9. Lamelle nach einem oder mehreren der vorhergehenden Ansprüche, **dadurch gekennzeichnet, daß** das Tragprofil (2) als Strangpreßprofil hergestelltes Hohlkammerprofil ausgebildet ist.

10. Lamelle nach Anspruch 9, **dadurch gekennzeichnet, daß** das Tragprofil (2) durch ein Einschubprofil (13) verstärkt ist.

11. Lamelle nach einem oder mehreren der vorhergehenden Ansprüche, **dadurch gekennzeichnet, daß** die Plattenträger (3) aus Abschnitten eines Strangpreßprofiles, vorzugsweise aus Aluminium, bestehen.

12. Lamelle nach einem oder mehreren der vorhergehenden Ansprüche, **dadurch gekennzeichnet, daß** der Aufnahmebereich (10) der Plattenträger (3) in sich geschlossen ist.

13. Lamelle nach einem oder mehreren der Ansprüche 1-11, **dadurch gekennzeichnet, daß** der Aufnahmebereich (10) der Plattenträger (3) zweiteilig ausgebildet ist und aus einem mit Auslegern (9) einstückig hergestellten unteren Aufnahmebereich (10a) sowie aus einem hiermit verbundenen Deckel (10b) besteht.

14. Lamelle nach einem oder mehreren der Ansprüche 1-11, **dadurch gekennzeichnet, daß** der Aufnahmebereich (10) der Plattenträger (3) einseitig offen ist.

15. Lamelle nach einem oder mehreren der vorhergehenden Ansprüche, **dadurch gekennzeichnet, daß** das Tragprofil (2) in an sich bekannter Weise mit an den stirnseitigen Enden des Tragprofiles (2) angeordneten Lagerbolzen (5) ausgestattet ist, wobei eine Lagerachse (11) des Tragprofiles (2) im Bereich der der Platte (4) zugewandten Seite des Tragprofiles (2) liegt.

## Claims

1. Blade element for shading and/or light-guiding devices for buildings, this blade element comprising a supporting profile, at least two panel carriers which at least partially surround the supporting profile and which are fastened to the supporting profile, and at least one panel which is made of glass, plastic, natural or artificial stone or the like and which is held by the panel carriers, **characterized in that** the supporting profile (2) has a non-circular cross-sectional shape, and **in that** the panel carriers (3) have, in their region (10) surrounding the supporting profile (2), a contour which is completely or at least partially adapted to the cross section of the supporting profile (2).

2. Blade element according to Claim 1, **characterized in that** the clear cross section of the region (10) of the panel carriers (3) that surrounds the supporting profile (2) is larger than the cross section of the supporting profile (2), and **in that** the panel carriers (3) are fastened to the supporting profile (2) by means of adjusting and pressing screws which are supported on the outer faces of the supporting profile (2) and which are screwed into threaded holes in the panel carriers (3).

3. Blade element according to Claim 1, **characterized in that** the clear cross section of the receiving region (10) of the panel carriers (3) that surrounds the supporting profile (2) is larger than the cross section of the supporting profile (2), and **in that** the panel carriers (3) are connected to the supporting profile (2) by means of adjusting and fastening screws (20) which are screwed into threaded holes in the supporting profile (2) and which pass through the panel carriers (3) in the region of through holes.

4. Blade element according to one of the preceding claims, **characterized in that** sealing strips or weatherstrips (14) preferably made of an elastic material are arranged between the supporting profile (2) on the one hand and the panel carriers (3) on the other hand, at least in the region of the end sides (3a) of the panel carriers (3).

5. Blade element according to Claim 1, **characterized in that** the clear cross section of the receiving region (10) of the panel carriers (3) that surrounds the supporting profile corresponds to the cross section of the supporting profile (2), and **in that** the panel carriers (3) are connected to the supporting profile (2) by means of adjusting and fastening screws (20) which pass through the panel carriers (3) in the region of through holes and which are screwed into threaded holes in the supporting profile (2).

6. Blade element according to one or more of the preceding claims, **characterized in that** the cross section of the supporting profile (2) and the cross section of the receiving region (10) of the panel carriers (3) is approximately triangular.

7. Blade element according to Claim 6, **characterized in that** the outer faces of the supporting profile (2) of triangular cross section are curved outwardly.

8. Blade element according to one or more of Claims 1-5, **characterized in that** the cross section of the supporting profile (2) and correspondingly the cross section of the receptacle (10) of the panel carriers (3) have an approximately rectangular design.

9. Blade element according to one or more of the preceding claims, **characterized in that** the supporting profile (2) is designed as a hollow-chamber profile produced as an extruded profile.

10. Blade element according to Claim 9, **characterized in that** the supporting profile (2) is reinforced by an insert profile (13).

11. Blade element according to one or more of the preceding claims, **characterized in that** the panel carriers (3) comprise sections of an extruded profile, preferably made of aluminium.

12. Blade element according to one or more of the preceding claims, **characterized in that** the receiving region (10) of the panel carriers (3) is closed in on itself.

13. Blade element according to one or more of Claims 1-11, **characterized in that** the receiving region (10) of the panel carriers (3) is of two-part design and comprises a lower receiving region (10a), which is produced in one piece with arms (9), and also a cover (10b) connected thereto.

14. Blade element according to one or more of Claims 1-11, **characterized in that** the receiving region (10) of the panel carriers (3) is open on one side.

15. Blade element according to one or more of the preceding claims, **characterized in that** the supporting profile (2) is equipped in a manner known per se with bearing pins (5) arranged at the terminal ends of the supporting profile (2), wherein a bearing axis (11) of the supporting profile (2) is situated in the region of that side of the supporting profile (2) facing the panel (4).

## Revendications

1. Lamelle, composée d'un profilé de support, d'au moins deux supports de plaque entourant au moins partiellement le profilé de support et fixés au profilé de support, et d'au moins une plaque maintenue par les supports de plaque, réalisée en verre, matière synthétique, pierre naturelle ou pierre artificielle, ou similaires, ladite lamelle étant destinée à des dispositifs d'ombrage et/ou d'éclairage pour immeuble, **caractérisée en ce que** le profilé de support (2) présente une forme de section transversale non circulaire et **en ce que** les supports de plaque (3), dans leur zone (10) entourant le profilé de support (2), présentent un contour adapté totalement ou au moins partiellement à la section transversale du profilé de support (2).

2. Lamelle selon la revendication 1, **caractérisée en ce que** la section transversale intérieure de la zone (10) entourant le profilé de support (2) des supports de plaque (3) est supérieure à la section transversale du profilé de support (2), et **en ce que** les supports de plaque (3) sont fixés au profilé de support (2) par des vis de réglage et de serrage, qui prennent appui sur les faces extérieures du profilé de support (2) et sont vissées dans des taraudages des supports de plaque (3).

3. Lamelle selon la revendication 1, **caractérisée en ce que** la section transversale intérieure de la zone de réception (10), entourant le profilé de support (2), des supports de plaque (3) est supérieure à la section transversale du profilé de support (2), et **en ce que** les supports de plaque (3) sont reliés au profilé de support (2) par des vis de réglage et de fixation (20) vissées dans des taraudages du profilé de support (2) et traversant les supports de plaque (3) au niveau de trous traversants.

4. Lamelle selon l'une des revendications précédentes, **caractérisée en ce qu'**entre le profilé de support (2) d'une part et les supports de plaque (3) d'autre part, au moins au niveau des faces frontales (3a) des supports de plaque (3), des baguettes d'étanchéité ou des bourrelets (14), fabriqués à partir d'un matériau de préférence élastique, sont disposés.

5. Lamelle selon la revendication 1, **caractérisée en ce que** la section transversale intérieure de la zone de réception (10), entourant le profilé de support, des supports de plaque (3) correspond à la section transversale du profilé de support (2), et **en ce que** les supports de plaque (3) sont reliés au profilé de support (2) par des vis de réglage et de fixation (20) traversant les supports de plaque (3) au niveau de trous traversants et vissées dans des taraudages du profilé de support (2).

6. Lamelle selon l'une ou plusieurs des revendications précédentes, **caractérisée en ce que** la section transversale du profilé de support (2) et la section transversale de la zone de réception (10) des supports de plaque (3) sont approximativement triangulaires.

7. Lamelle selon la revendication 6, **caractérisée en ce que** les surfaces extérieures du profilé de support (2) de section transversale triangulaire sont courbées vers l'extérieur.

8. Lamelle selon l'une ou plusieurs des revendications 1 à 5, **caractérisée en ce que** la section transversale du profilé de support (2), et de façon correspondante la section transversale du logement (10) des supports de plaque (3), est réalisée de façon approximativement rectangulaire.

9. Lamelle selon l'une ou plusieurs des revendications précédentes, **caractérisée en ce que** le profilé de support (2) est réalisé comme un profilé creux fabriqué comme un profilé extrudé.

10. Lamelle selon la revendication 9, **caractérisée en ce que** le profilé de support (2) est renforcé par un profilé d'insertion (13).

11. Lamelle selon l'une ou plusieurs des revendications précédentes, **caractérisée en ce que** les supports de plaque (3) se composent de trançons d'un profilé extrudé, de préférence en aluminium.

12. Lamelle selon l'une ou plusieurs des revendications précédentes, **caractérisée en ce que** la zone de réception (10) des supports de plaque (3) est fermée en elle-même.

13. Lamelle selon l'une ou plusieurs des revendications 1 à 11, **caractérisée en ce que** la zone de réception (10) des supports de plaque (3) est réalisée en deux parties et se compose d'une zone de réception (10a) inférieure fabriquée d'un seul tenant avec des consoles (9), ainsi que d'un couvercle (10b) relié à celle-ci.

14. Lamelle selon l'une ou plusieurs des revendications 1 à 11, **caractérisée en ce que** la zone de réception (10) des supports de plaque (3) est ouverte d'un côté.

15. Lamelle selon l'une ou plusieurs des revendications précédentes, **caractérisée en ce que** le profilé de support (2) est configuré de façon connue en soi avec des tourillons de palier (5) disposés aux extrémités frontales du profilé de support (2), un axe de palier (11) du profilé de support (2) se trouvant dans la zone du côté du profilé de support (2) qui est tourné vers la plaque (4).
